# EUROPÄISCHE PATENTSCHRIFT

(11) **EP 4 305 714 B1**
(45) Veröffentlichungstag und Bekanntmachung des Hinweises auf die Patenterteilung: **05.11.2025**
(21) Anmeldenummer: 22714105.8
(22) Anmeldetag: 03.03.2022
(51) Int. Cl.: H01R 43/16, H01R 4/20, H01R 11/12, H01R 4/70, H01R 4/22

(54) **HERSTELLVERFAHREN DES KABELSCHUHS UND DER KABELSCHUH**
METHOD FOR PRODUCING A CABLE LUG, AND CABLE LUG
PROCÉDÉ DE PRODUCTION D'UNE COSSE DE CÂBLE ET COSSE DE CÂBLE

(30) Priorität: 12.03.2021 CZ 202100127 U
(43) Veröffentlichungstag der Anmeldung: 17.01.2024
(73) Patentinhaber: Skoda Auto A.S., 293 01 Mladá Boleslav II (CZ)
(72) Erfinder: ÁCS, Vladislav, 29301 Mladá Boleslav (CZ); IVANCO, Martin, 16200 Praha 6 (CZ)
(86) Internationale Anmeldenummer: PCT/CZ2022/000012
(87) Internationale Veröffentlichungsnummer: WO 2022/188902

(56) Entgegenhaltungen:
- US-A- 3 538 239
- US-A- 3 699 504
- US-A- 4 951 389
- US-A1- 2009 075 527

## Beschreibung

### Technisches Gebiet

Die Erfindung betrifft einen Kabelschuh zur Erdung des Kabelbaums zur Fahrzeugkarosserie, insbesondere das Herstellverfahren des Kabelschuhs, das eine einfache Integration in den Prozess der automatisierten Herstellung des Fahrzeugkabelbaums ermöglicht.

### Bisheriger Stand der Technik

Zur Erdung des elektrischen Stroms mittels eines leitfähigen wasserdichten Anschlusses des Kabelbaums an die Fahrzeugkarosserie werden die sogenannten Kabelschuhe verwendet. Nach dem derzeitigen Stand der Technik sind die Kabelschuhe üblicherweise so ausgeführt, dass sie an einem Ende einen flachen Abschnitt mit einer Öffnung aufweisen, die eine Anbindung an die Fahrzeugkarosserie ermöglicht, beispielsweise mittels einer durch diese Öffnung durchgehende Schraube. Dieser Abschnitt wird als "Schuh" bezeichnet. Am anderen Ende weisen die Kabelschuhe üblicherweise einen hülsenförmigen Abschnitt zum Anbringen, meistens Verpressen (sog. Crimpen) des Kabels auf. Der Kontakt des Kabelschuhs mit dem Kabel muss jedoch zusätzlich gegen Feuchtigkeit abgedichtet werden, was im aktuellen Zustand in der Produktion typischerweise durch den Einsatz von Schrumpfschläuchen (sog. HST, Heat Shrink Tubing) erreicht wird. Solche Lösung erfordert jedoch langwierige Handarbeit, bei der diese Schläuche einzeln auf den Kabelschuh aufgesetzt und in die entsprechende Maschine eingeführt werden müssen. Durch das Aufbringen von Heißluft schrumpft der Schlauch und die Kabelschuhe werden isoliert.

Aus dem Stand der Technik sind auch Lösungen bekannt, die eine in dem Schlauch eingelegte Gummidichtung (Silikondichtung) verwenden, um den Kontakt gegen das Eindringen von Wasser abzudichten. Damit entfällt die zeitaufwändige manuelle Arbeit beim Abdichten, jedoch die bestehenden Lösungen der Kabelschuhe haben eine Reihe anderer Nachteile, die es schwierig machen, sie für eine Serienproduktion freizugeben. Insbesondere ist es nicht möglich oder es ist schwierig, sie in den Prozess der automatisierten Herstellung des Fahrzeugkabelbaumes zu integrieren, beziehungsweise ist die Herstellung des Teils selbst kompliziert oder der Kabelschuh weist eine nicht sehr robuste Konstruktion auf, da es aus zwei Metallteilen besteht. Derartiger mehrteiliger Kabelschuh ist beispielsweise in der Patentschrift EP1617517 B1 beschrieben.

Eine robustere Lösung stellt beispielhaft der in der Schrift DE19843886 A1 beschriebene Kabelschuh dar, der aus einem einzigen Metallstück, nämlich einem Metallrohr besteht. Das Rohr wird an einem Ende verpresst, wodurch ein flaches Endstück entsteht, in das anschließend ein Loch ausgeführt wird, der den Anschluss an die Karosserie ermöglicht. Der Nachteil einer solchen Lösung liegt in erster Linie darin, dass die Kabelschuhe aus einzelnen separaten Metallrohrstücken bestehen. Für die Integration in den Prozess der automatisierten Kabelbaumherstellung ist es jedoch vorteilhaft, wenn die einzelnen Kabelschuhe miteinander an einem Band verbunden sind.

Die Herstellung von Kabelschuhen, die an einem Band miteinander verbunden und daher für die Integration in einen automatisierten Prozess geeignet sind, ist in der Patentschrift EP0353810 A2 beschrieben. Die Kabelschuhe werden aus einem Metallband erzeugt und sind so ausgeformt, dass sie einen Abschnitt für den Anschluss an die Fahrzeugkarosserie (der Schuh selbst) und einen Abschnitt für das Verpressen des Kabels aufweisen, jedoch im Gegensatz zur Lösung aus dem Dokument EP1617517 B1 sind diese Teile nicht aus zwei verschiedenen Stücken hergestellt. Der Abschnitt zum Verpressen des Kabels ist jedoch nicht röhrenförmig ausgeführt. Die röhrenförmige Gestalt erhält dieser Abschnitt erst nach dem eigentlichen Pressvorgang, bei dem die beiden äußeren Enden des flachen oder teilweise gebogenen Materials zueinander eingerollt werden.

Ein ähnliches Verfahren ist in der US 4 951 389 beschrieben. Hier wird ein Rohling mit einem Abschnitt zur Anbindung an eine Fahrzeugkarosserie und einem flachen, bandförmigen Abschnitt zur Aufnahme eines Kabels ausgestanzt. Um in dem Abschnitt zur Aufnahme des Kabels einen Hohlraum zu bilden, wird der bandförmige Abschnitt aufgerollt. Alternativ können zwei bandförmige Abschnitte mit jeweils zwei Flügeln ausgebildet sein, die durch Umbiegen der Flügel in entgegengesetzte Richtungen in zwei Hohlraumabschnitte umgeformt werden. Ein erster der Hohlraumabschnitte kann vor dem Umbiegen der Flügel eines zweiten bandförmigen Abschnitts durch Umbiegen in diesen eingelegt werden. Werden dann die Flügel des zweiten bandförmigen Abschnitts um den ersten Hohlraumabschnitt herum gebogen, entsteht ein gemeinsamer Hohlraumabschnitt mit doppelter Wandstärke.

Ähnlich wie in der US 4 951 389 beschrieben, zeigen auch die US 3 538 239 und die US 3 699 504 ein Verfahren zum Herstellen eines Kabelschuhs mit einem Hohlraumabschnitt mit doppelter Wandstärke.

Die US 2009/0075527 A1 zeigt zum Herstellen eines solchen Hohlraums mit doppelter Wandstärke das Übereinanderstecken zweier Hüllen mit unterschiedlichem Durchmesser.

Es wäre also geeignet eine Lösung von Kabelschuhen vorzuschlagen, die sich durch einen einfachen und robusten Aufbau auszeichnen und deren Herstellverfahren eine einfache Integration in den Prozess einer automatisierten Herstellung des Fahrzeugkabelbaums ermöglicht. Gleichzeitig soll die neue Lösung den Einsatz des Standardcrimpverfahrens ermöglichen, bei dem der Kabelschuhrohr einfach zusammen mit dem eingesteckten Kabel und der Dichtung verpresst wird.

### Darstellung der Erfindung

Die oben genannten Nachteile werden partiell durch das Herstellverfahren des Kabelschuhs beseitigt, umfassend folgende nacheinander gehende Schritte: den Schritt der Bereitstellung eines Metallbandes und den Schritt des Ausschneidens des Rohlings aus diesem Metallband, wobei dieser Rohling als ein kompaktes Teil ausgebildet ist und ein Abschnitt für den Anschluss des Kabelschuhs an die Fahrzeugkarosserie und ein Segment zur Ausgestaltung eines Abschnitts für das Verpressen des Kabels umfasst, die durch einen Verbindungsabschnitt miteinander verbunden sind und der Abschnitt für den Anschluss des Kabelschuhs an die Fahrzeugkarosserie einen Anbindungsloch enthält, dessen Darstellung darin liegt, dass es ferner nach dem Schritt des Ausschneidens des Rohlings aus dem Metallband den Schritt des Tiefziehens des Abschnitts für das Verpressen des Kabels aus dem Segment zur Ausgestaltung des Abschnitts für das Verpressen des Kabels durch die Krafteinwirkung eines Werkzeugs in senkrechter Richtung zur Segmentfläche umfasst, wobei der resultierende Abschnitt zum Verpressen des Kabels einen Hohlraum für das Einstecken des Kabels aufweist.

Der Vorteil der vorliegenden Erfindung liegt in erster Linie darin, dass der Kabelschuh aus einem Einzelstück gefertigt ist, infolgedessen es ausreichend robust und gegenüber einem mehrteiligen Kabelschuh einfacher herzustellen ist. Dadurch, dass der Kabelschuh aus einem Metallband hergestellt wird, kann dieses Herstellverfahren in den Prozess der automatisierten Herstellung des Fahrzeugkabelbaums integriert werden. Der Kabelschuh wird auch nicht mittels der Schrumpfschläuche abgedichtet, wodurch die langwierige manuelle Arbeit entfällt, bei der die Schläuche manuell auf einzelne Kabelschuhe aufgesetzt werden müssten. Aufgrund der Tatsache, dass der Abschnitt für das Verpressen des Kabels durch das Tiefziehen aus dem Metallband erzeugt wird, kann für das Verpressen des Kabels in den entsprechenden Hohlraum das Standardcrimpverfahren verwendet werden, bei dem dieser Abschnitt des Kabelschuhs einfach zusammen mit dem eingesteckten Kabel und der Dichtung zusammengedrückt wird.

Ferner umfasst das Herstellverfahren des Kabelschuhs nach dem Schritt des Tiefziehens des Abschnitts für das Verpressen des Kabels bevorzugt den Schritt des Verbiegens des Verbindungsabschnitts gegenüber dem Abschnitt für das Verpressen des Kabels, so dass der Hohlraum für das Einstecken des Kabels aus dem Abschnitt für das Verpressen des Kabels ungefähr in senkrechter Richtung zur Achse des Anbindungslochs ausmündet. Dadurch entsteht ein Kabelschuh, der zum Verpressen des Kabels dient, indem das Kabel senkrecht zur Achse des Anbindungslochs verläuft. Das Tiefziehen erfolgt durch ein Werkzeug, das aus Ziehstempeln und Ziehmatritzen besteht, wobei eine Krafteinwirkung durch einen jeweiligen Ziehstempel des Werkzeugs erfolgt, der mit Kraft auf ein Segment des Abschnitts für das Verpressen des Kabels einwirkt, das sich an einer jeweiligen Ziehmatritze des Werkzeugs befindet.

Bei dem Schritt des Ausschneidens des Rohlings aus dem Metallband wird an dem Verbindungsabschnitt vorteilhaft mindestens ein Schenkel ausgeschnitten, der Bestandteil des kompakten Rohlings ist und an den Verbindungsabschnitt ungefähr senkrecht zur längsten Abmessung des Verbindungsabschnitts anschließt, wobei das Herstellverfahren des Kabelschuhs weiter nach dem Schritt des Verbiegens des Verbindungsabschnitts gegenüber dem Abschnitt für das Verpressen des Kabels den Schritt des Verbiegens mindestens eines Schenkels umfasst, indem dieser mindestens ein Schenkel den Abschnitt für das Verpressen des Kabels umschließt. Dadurch, dass die Schenkel den Abschnitt für das Verpressen des Kabels umschließen, ist eine zusätzliche Befestigung des Abschnitts für das Verpressen des Kabels zum Verbindungsabschnitt gewährleistet, was zu einem noch robusteren Aufbau des Kabelschuhs führt.

Das Herstellverfahren des Kabelschuhs umfasst bevorzugt vor dem Schritt des Tiefziehens des Abschnitts für das Verpressen des Kabels oder nach dem Schritt des Tiefziehens des Abschnitts für das Verpressen des Kabels den Schritt des Verbiegens des Verbindungsabschnitts in die Form einer Stufe. Die Verbiegung des Verbindungsabschnitts in eine Stufenform bringt den Vorteil, dass bei dem Einbau des Kabelschuhs an einer ebenen Karosseriefläche keine Verformung/Verbiegung des Kabelschuhs auftritt. Darüber hinaus beachtet die Verbiegung besser die Einbausituation im Fahrzeug.

Im Schritt des Ausschneidens des Rohlings aus einem Metallband wird das Segment zur Ausgestaltung eines Abschnitts für das Verpressen des Kabels bevorzugt in Form einer Scheibe erzeugt. Diese Form gewährleistet das Tiefziehen eines rotationssymmetrischen Abschnitts für das Verpressen des Kabels, der noch dazu keine weiteren Anpassungen erfordert, beispielsweise im Sinne des Wegschneidens von überschüssigem Material.

In dem Schritt des Ausschneidens des Rohlings aus dem Metallband wird der Rohling so ausgeschnitten, dass er vorteilhaft mittels eines Verbindungsstreifens mit einem nächsten Rohling verbunden ist, wobei das resultierende Produkt eine Reihe mittels Verbindungsstreifen miteinander verbundenen Kabelschuhen ist. Dadurch, dass die Kabelschuhe während des gesamten Herstellverfahrens durch einen Verbindungsstreifen verbunden sind, kann dieses Verfahren in Maschinen für automatisierte Herstellung von Kabelbäumen integriert werden, was eine erhebliche Zeit- und Finanzersparnis darstellt.

Die oben genannten Nachteile werden partiell auch durch ein Kabelschuh gelöst, der einen Abschnitt für den Anschluss des Kabelschuhs an die Fahrzeugkarosserie und einen Abschnitt für das Verpressen des Kabels, die durch ein Verbindungsabschnitt miteinander verbunden sind, wobei der Abschnitt für den Anschluss des Kabelschuhs an die Fahrzeugkarosserie einen Anbindungsloch und der Abschnitt für das Verpressen des Kabels einen Hohlraum für das Einstecken des Kabels aufweist, dessen Darstellung darin liegt, dass der Kabelschuh als ein kompaktes Teil ausgebildet ist und dass der Verbindungsabschnitt mindestens einen Schenkel umfasst, der ein Bestandteil des kompakten Kabelschuhs ist, wobei mindestens ein Schenkel den Abschnitt für das Verpressen des Kabels umschließt. Das erfindungsgemäße Kabelschuh zeichnet sich durch einen robusten einteiligen Aufbau aus, wobei die Schenkel für eine zusätzliche Fixierung des Abschnitts für das Verpressen des Kabels am Verbindungsabschnitt sorgen.

Der Kabelschuh wird bevorzugt durch das Herstellverfahren des Kabelschuhs nach der vorliegenden Erfindung erzeugt.

### Erläuterung der Zeichnungen

Die Darstellung der Erfindung wird weiter anhand von Ausführungsbeispielen erläutert, die unter Nutzung von Zeichnungen beschrieben sind, wobei zeigen die:
Fig. 1a die Darstellung des Rohlings zur Herstellung eines Kabelschuhs nach dem ersten Ausführungsbeispiel der vorliegenden Erfindung,
Fig. 1b die Darstellung einer nicht endgültigen Form des Kabelschuhs nach dem ersten Ausführungsbeispiel der vorliegenden Erfindung mit einem Abschnitt für das Verpressen des Kabels in einer ersten Teilausformung,
Fig. 1c die Darstellung einer nicht endgültigen Form des Kabelschuhs nach dem ersten Ausführungsbeispiel der vorliegenden Erfindung mit einem Abschnitt für das Verpressen des Kabels in einer zweiten Teilausformung,
Fig. 1d die Darstellung einer nicht endgültigen Form des Kabelschuhs nach dem ersten Ausführungsbeispiel der vorliegenden Erfindung mit einem Abschnitt für das Verpressen des Kabels in der endgültigen Ausformung,
Fig. 1e die Darstellung einer nicht endgültigen Form des Kabelschuhs nach dem ersten Ausführungsbeispiel der vorliegenden Erfindung mit einem Abschnitt für das Verpressen des Kabels in endgültiger Ausformung und mit einem stufenförmig gebogenen Verbindungsabschnitt,
Fig. 1f die Darstellung des Kabelschuhs nach dem ersten Ausführungsbeispiel der vorliegenden Erfindung,
Fig. 2 die Darstellung einer Reihe mit Verbindungsstreifen miteinander verbundenen Kabelschuhe nach der vorliegenden Erfindung,
Fig. 3a die Darstellung des Rohlings zur Herstellung eines Kabelschuhs nach dem zweiten Ausführungsbeispiel der vorliegenden Erfindung,
Fig. 3b die Darstellung der nicht endgültige Form des Kabelschuhs nach dem zweiten Ausführungsbeispiel der vorliegenden Erfindung mit einem stufenförmig gebogenen Verbindungsabschnitt,
Fig. 3c die Darstellung der nicht endgültigen Form des Kabelschuhs nach dem zweiten Ausführungsbeispiel der vorliegenden Erfindung mit einem stufenförmig gebogenen Verbindungsabschnitt und mit einem Abschnitt für das Verpressen des Kabels in einer Teilausformung,
Fig. 3d die Darstellung einer nicht endgültigen Form des Kabelschuhs nach dem zweiten Ausführungsbeispiel der vorliegenden Erfindung mit einem stufenförmig gebogenen Verbindungsabschnitt und mit einem Abschnitt für das Verpressen des Kabels in einer zweiten Teilausformung,
Fig. 3e die Darstellung einer nicht endgültigen Form des Kabelschuhs nach dem zweiten Ausführungsbeispiel der vorliegenden Erfindung mit einem stufenförmig gebogenen Verbindungsabschnitt und mit einem Abschnitt für das Verpressen des Kabels in einer endgültigen Ausformung,
Fig. 3f die Darstellung des Kabelschuhs nach dem zweiten Ausführungsbeispiel der vorliegenden Erfindung,
Fig. 4 die Darstellung eines elektrisch leitenden Anschlusses zwischen dem Kabel und dem Kabelschuh und das Verfahren der Abdichtung des elektrischen Kontakts innerhalb des Kabelschuhs nach der ersten Ausführung der vorliegenden Erfindung, und
Fig. 5 die Darstellung eines elektrisch leitenden Anschlusses zwischen dem Kabel und dem Kabelschuh und das Verfahren der Abdichtung des elektrischen Kontakts innerhalb des Kabelschuhs nach der zweiten Ausführung der vorliegenden Erfindung.

### Ausführungsbeispiele der Erfindung

Im Folgenden wird die Erfindung anhand der in den Figuren dargestellten Ausführungsbeispiele erläutert.

Das Herstellverfahren des Kabelschuhs 1 nach vorliegender Erfindung umfasst in dem ersten Ausführungsbeispiel zunächst den Schritt der Bereitstellung eines Metallbandes, wobei die Stärke des bereitgestellten Metallbandes deutlich kleiner ist als seine beiden restlichen Abmessungen und dieses bevorzugt aus Kupfer oder Kupferlegierungen besteht. Die Stärke des Metallbandes wird entsprechend der erforderlichen Größe des Kabelschuhs 1 unter Berücksichtigung der maximalen Stromdichte gewählt. Bevorzugt reicht eine Stärke des Metallbandes von 0,5 mm bis 3,0 mm.

Im nächsten Schritt dieses Verfahrens wird aus dem bereitgestellten Metallband ein Rohling 2 ausgeschnitten, dessen Form so ausgelegt ist, dass sie die Herstellung des Kabelschuhs 1 nach vorliegender Erfindung aus diesem Rohling 2 ermöglicht. Das Ausschneiden des Rohlings 2 sowie die weiteren anschließenden Schritte des Herstellverfahrens des Kabelschuhs 1 erfolgen mit Hilfe eines Folgewerkzeugs. Das Folgewerkzeug besteht aus Ziehstempel und Ziehmatritzen, deren Anzahl von der Anzahl der Schritte der Stufenumformung des Kabelschuhs 1 aus dem Rohling 2 und auch von der Stärke des Metallbandes oder ihren anderen Parametern abhängt. Bei einer Metallbandstärke von beispielsweise 1,0 mm bis 1,5 mm erfolgt die Umformung in ca. 15 Umformstufen. Das Folgewerkzeug ermöglicht das Schneiden und Umformen von einem Metallband, das durch dieses Werkzeug stufenweise durchläuft, so dass die Rohlinge 2 einzelner Kabelschuhen 1 und anschließend der Kabelschuh 1 selbst auf dem Band verbunden bleiben können, wie im nächsten Abschnitt dieser Beschreibung aufgeführt wird.

Wie in Fig. 1a dargestellt ist, wird in dem ersten Ausführungsbeispiel des Herstellverfahrens des Kabelschuhs 1 der Rohling 2 als kompaktes Teil erzeugt, das an einem Ende durch den Abschnitt 3 für den Anschluss des Kabelschuhs 1 an die Fahrzeugkarosserie und am anderen Ende durch das Segment 4a zur Ausgestaltung des Abschnitts 4 für das Verpressen des Kabels 7 abgeschlossen ist. Der Abschnitt 3 für den Anschluss des Kabelschuhs 1 an die Fahrzeugkarosserie weist in dem ersten Ausführungsbeispiel eine flache Form auf und umfasst einen Anbindungsloch 3a, der ein kreisförmiges Profil aufweist und senkrecht durch den Abschnitt 3 für den Anschluss des Kabelschuhs 1 an die Fahrzeugkarosserie verläuft. Alternativ ist der Abschnitt 3 für den Anschluss des Kabelschuhs 1 an die Fahrzeugkarosserie unterschiedlich ausgeführt, beispielsweise hat es eine andere Form, oder der Anbindungsloch 3a hat ein anderes Profil, sofern durch diese Ausführung ein verlässlicher Anschluss des Kabelschuhs 1 an die Fahrzeugkarosserie beispielsweise mittels einer Schraube oder anderer Verbindungselemente ermöglicht wird.

Das Segment 4a für die Ausgestaltung des Abschnitts 4 für das Verpressen des Kabels 7 hat im ersten Ausführungsbeispiel eine flache Kreisform, d.h. die Form einer Scheibe, und ist mit dem Abschnitt 3 für den Anschluss des Kabelschuhs 1 an die Fahrzeugkarosserie mittels des Verbindungsabschnitts 5 verbunden. Der Verbindungsabschnitt 5 ist in dem ersten Ausführungsbeispiel als Metallstreifen realisiert, dessen längste Abmessung, d.h. seine Länge, sich zwischen dem Segment 4a für die Ausgestaltung des Abschnitts 4 für das Verpressen des Kabels 7 und dem Abschnitt 3 für den Anschluss des Kabelschuhs 1 an die Fahrzeugkarosserie erstreckt. Wie ebenfalls in Fig. 1a dargestellt, breiten sich aus dem Verbindungsabschnitt 5 zwei Schenkel 6 in der Richtung senkrecht zu seiner längsten Abmessung und jeweils an der gegenüberliegenden Seite vom Verbindungsabschnitt 5 aus. Alternativ breitet sich vom Verbindungsabschnitt 5 nur ein Schenkel 6 aus, sofern dieser ausreichend lang ist, um nach seiner Verbiegung den Abschnitt 4 für das Verpressen des Kabels 7 zu umschließen, wie im Folgenden beschrieben wird.

Im nächsten Schritt wird aus dem Segment 4a zur Ausgestaltung des Abschnitts 4 für das Verpressen des Kabels 7 der Abschnitt 4 für das Verpressen des Kabels 7 tiefgezogen. Das Tiefziehen des Abschnitts 4 für das Verpressen des Kabels 7 erfolgt durch die Krafteinwirkung des Werkzeugs in senkrechter Richtung zur Oberfläche des Segments 4a für die Ausgestaltung des Abschnitts 4 für das Verpressen das Kabels 7 und ist in Fig. 1b bis Fig. 1d sequenziell dargestellt. Diese Krafteinwirkung erfolgt durch ein Folgewerkzeug, konkret mit seinem jeweiligen Ziehstempel, der mit Kraft auf das Segment 4a für die Ausgestaltung des Abschnitts 4 für das Verpressen des Kabels 7 einwirkt, das sich an der jeweiligen Ziehmatritze des Folgewerkzeugs befindet. Die Fig. 1b zeigt den Zeitpunkt nach dem Beginn des Tiefziehens, wobei vorerst eine leichte Druckumformung des Segments 4a für die Ausgestaltung des Abschnitts 4 für das Verpressen des Kabels 7 in die erste Teilausformung 4b des Abschnitts 4 für das Verpressen des Kabels 7 erfolgt. Aus den Fig. 1b, Fig. 1c und Fig. 1d ist zu entnehmen, dass mit einer kräftigeren Druckumformung des Segments 4a zur Ausgestaltung des Abschnitts 4 für das Verpressen des Kabels 7 sich der Durchmesser seines Kreisprofils verringert. Allmählich wird die zweite Teilausformung 4c des Abschnitts 4 für das Verpressen des Kabels 7 und die endgültige Ausformung des Abschnitts 4 für das Verpressens des Kabels 7 erreicht, wie in Fig. 1d dargestellt.

Der tiefgezogene Abschnitt 4 für das Verpressen des Kabels 7 hat eine Hohlform, die den Hohlraum für das Einstecken des Kabels 7 abgrenzt. Der Hohlraum 9 für das Einstecken des Kabels 7 ist in dem ersten Ausführungsbeispiel rotationssymmetrisch und mündet an der Seite des Abschnitts 4 für das Verpressen des Kabels 7, an der die Krafteinwirkung des Ziehstempel des Folgewerkzeuges erfolgte. Somit ist die Achse des Hohlraums 9 für das Einstecken des Kabels 7 annähernd parallel zur Achse des Anbindungslochs 3a. Der Hohlraum 9 für das Einstecken des Kabels 7 beziehungsweise der eigentliche Abschnitt 4 für das Verpressen des Kabels 7 umfasst einen der Mündung des Hohlraums 9 für das Einstecken des Kabels 7 näher gelegenen Abschnitt mit größerem Durchmesser und einen von der Mündung des Hohlraums 9 für das Einstecken des Kabels 7 weiter gelegenen Abschnitt mit kleinerem Durchmesser. Wie aus der Fig. 1d, Fig. 1e eventuell Fig. 4 zu entnehmen ist, befindet sich zwischen diesen zwei Abschnitten mit unterschiedlichen Durchmessern ein sich allmählich verengender Bereich. Dank dieser Form ist es möglich, beim Prozess des Verpressens des Kabels 7, der weiter im Text beschrieben wird, in den Abschnitt mit dem größeren Durchmesser eine Dichtung 8 zur Vermeidung des Wassereintritts aus der äußeren Umgebung in den isolierten Abschnitt 7a des Kabels 7 anzuordnen.

Im nächsten Schritt dieses Verfahrens wird unter Verwendung des Folgewerkzeuges der Verbindungsabschnitt 5 in die Form einer Stufe gebogen, wie in Fig. 1e dargestellt wird. Nach diesem Schritt umfasst der Verbindungsabschnitt 5 somit einen hochgestellten Abschnitt und zwei abgesenkte Abschnitte, welche die durchgeführte Verbiegung imaginär teilen. Der hochgestellte Abschnitt des Verbindungsabschnitts 5 umfasst die Schenkel 6. Der erste abgesenkte Abschnitt des Verbindungsabschnitts 5 ist mit dem Abschnitt 4 für das Verpressen des Kabels 7 verbunden und liegt mit diesem in gleicher Ebene. Der zweite abgesenkte Abschnitt des Verbindungsabschnitts 5 ist mit dem Abschnitt 3 für den Anschluss des Kabelschuhs 1 an die Fahrzeugkarosserie verbunden und liegt mit dieser in gleicher Ebene. Die Verbiegung des Verbindungsabschnitts 5 in die Stufenform erfolgt aufgrund der festen Fixierung des tiefgezogenen Abschnitts 4 für das Verpressen des Kabels 7, wie im Weiteren ausführlich beschrieben wird. Alternativ wird der Verbindungsabschnitt 5 bereits vor dem Tiefziehen des Abschnitts 4 für das Verpressen des Kabels 7 aus dem Segment 4a für die Ausformung des Abschnitts 4 für das Verpressen des Kabels 7 in die Stufengestalt verbogen.

Das Herstellverfahren des Kabelschuhs 1 umfasst ferner in dem ersten Ausführungsbeispiel nach dem Schritt der Druckumformung des Abschnitts 4 für das Verpressen des Kabels 7 den Schritt des Verbiegens des Verbindungsabschnitts 5 gegenüber dem Abschnitt 4 für das Verpressen des Kabels 7 unter Nutzung des Folgewerkzeuges. Diese Verbiegung wird am vorteilhaftesten an der Stelle vorgenommen, wo sich aus dem Abschnitt 4 für das Verpressen des Kabels 5 der Verbindungsabschnitt 7 ausbreitet. Durch gegenseitiges Verbiegen des Abschnitts 4 für das Verpressen des Kabels 7 und des Verbindungsabschnitt 5 zueinander, d.h. aus der in Fig. 1e dargestellten ersten relativen Position in die in Fig. 1f dargestellte zweite gegenseitige Position, entsteht der Kabelschuh 1, dessen Hohlraum 9 für das Einstecken des Kabels 7 aus dem Abschnitt 4 für das Verpressen des Kabels 7 in einer zur Achse des Anbindungsloches 3a ungefähr senkrechten Richtung mündet. Die gegenseitige Verbiegung wird durch die Krafteinwirkung des Werkzeugs auf den Abschnitt 4 für das Verpressen des Kabels 7 realisiert, während der Verbindungsabschnitt 5 und der Abschnitt 3 für den Anschluss des Kabelschuhs 1 an die Fahrzeugkarosserie fixiert bleiben. Alternativ wird der Abschnitt 4 für das Verpressen des Kabels 7 fixiert und das gegenseitige Verbiegen durch die Krafteinwirkung des Werkzeugs auf den Verbindungsabschnitt 5 und Abschnitt 3 für den Anschluss des Kabelschuhs 1 an die Fahrzeugkarosserie erfolgt. Durch die oben beschriebene Form des Abschnitts 4 für das Verpressen des Kabels 7 und der Stufengestalt des Verbindungsabschnitts 5 liegen diese Abschnitte in der zweiten Position gemäß Fig. 1f vorteilhaft zueinander an, was auch der Fig. 4 zu entnehmen ist.

Im nächsten Schritt werden die Schenkel 6 unter der Nutzung des Folgewerkzeuges so gebogen, dass sie den Abschnitt 4 für das Verpressen des Kabels 7 umschließen, wie in der Fig. 1f dargestellt ist. Die Schenkel 6 sind in dem ersten Ausführungsbeispiel so ausgeführt, dass sie eine ausreichende Länge aufweisen, um die Funktion der zusätzlichen Fixierung des Abschnitts 4 für das Verpressen des Kabels 7 am Verbindungsabschnitt 5 zu erfüllen, und gleichzeitig sind sie nicht zu lang, damit sie sich nach dem Verbiegen nicht überlappen. Alternativ ist es auch möglich, dass sich die Schenkel 6 überlappen, oder so lang sind, dass sie im gebogenen Zustand fast aneinander anliegen. Zusätzlich können diese Schenkel 6 aneinander oder an der Außenfläche des Abschnitts 4 für das Verpressen des Kabels 7 befestigt werden, um eine noch zuverlässigere Fixierung zu gewährleisten, beispielsweise unter Nutzung eines Lasers.

In einer vorteilhaften Ausführung des Herstellverfahrens des Kabelschuhs 1 wird im Schritt des Ausschneidens des Rohlings 2 aus einem Metallband der Rohling 2 so ausgeschnitten, dass er mit einem anderen Rohling 2 mittels des Verbindungsstreifens 10 verbunden ist. So entsteht eine Reihe von miteinander verbundenen Rohlinge 2, die sukzessive unter Nutzung des Folgewerkzeuges die weiteren Schritte dieses oben beschriebenen Verfahrens durchläuft, wobei das resultierende Produkt dieses Verfahrens eine Reihe 11 von mit Verbindungsstreifen 10 miteinander verbundenen Kabelschuhen 1 ist. In dem ersten Ausführungsbeispiel ist der Verbindungsstreifen 10 so ausgeführt, dass er die jeweiligen Abschnitte 3 für den Anschluss des Kabelschuhs 1 an die Fahrzeugkarosserie der einzelnen benachbarten Kabelschuhe 1 verbindet, wie in Fig. 2 dargestellt. Alternativ verbindet der Verbindungsstreifen 10 andere Stellen der einzelnen benachbarten Kabelschuhe 1, sofern die Funktion der resultierenden Kabelschuhe 1 oder deren Herstellung durch diese Ausführung nicht verhindert oder eingeschränkt wird. Die Reihe 11 der mit dem Verbindungsstreifen 10 miteinander verbundenen Kabelschuhen 1 kann in die Maschinen für die automatisierte Herstellung von Kabelbäumen integriert werden, was eine erhebliche Zeit- und Finanzersparnis darstellt.

In dem zweiten Ausführungsbeispiel des Herstellverfahrens des Kabelschuhs 1 gemäß der vorliegenden Erfindung wird das Rohling 2 mit einem Folgewerkzeug so ausgeschnitten, dass sich die Schenkel 6 aus dem Verbindungsabschnitt 5 in der Nähe der Verbindungsstelle des Verbindungsabschnitts 5 und des Abschnitt 3 für den Anschluss des Kabelschuhs 1 an die Fahrzeugkarosserie ausbreiten, wie in Fig. 3a dargestellt.

Im nächsten Schritt dieses Verfahrens wird nach dem zweiten Ausführungsbeispiels mit einem Folgewerkzeug der Verbindungsabschnitt 5 in die Form einer Stufe gebogen, wie in Fig. 3b dargestellt. Nach diesem Schritt umfasst der Verbindungsabschnitt 5 somit einen hochgestellten Abschnitt und einen abgesenkten Abschnitt, welche durch die ungefähr in der Mitte der Länge des Verbindungsabschnitts 5 durchgeführte Verbiegung imaginär geteilt werden. Der hochgestellte Abschnitt des Verbindungsabschnitts 5 ist mit dem Abschnitt 3 für den Anschluss des Kabelschuhs 1 an die Fahrzeugkarosserie verbunden und liegt mit diesem in gleicher Ebene. Dieser hochgestellte Abschnitt des Verbindungsabschnitts 5 umfasst auch die Schenkel 6. Der abgesenkte Abschnitt des Verbindungsabschnitts 5 ist mit dem Abschnitt 4 für das Verpressen des Kabels 7 verbunden und liegt mit diesem in der gleichen Ebene.

Im nächsten Schritt dieses Verfahrens nach dem zweiten Ausführungsbeispiel wird aus dem Segment 4a für die Ausformung des Abschnitts 4 für das Verpressen des Kabels 7 sukzessiv der Abschnitt 4 für das Verpressen des Kabels 7 tiefgezogen, identisch wie im ersten Ausführungsbeispiel. Die sukzessive Druckformung des Abschnitts 4 für das Verpressen des Kabels 7 ist in Fig. 3c bis Fig. 3e dargestellt.

Alternativ wird der Verbindungsabschnitt 5 in die Stufenform erste nach der Druckformung des Abschnitts 4 für das Verpressen des Kabels 7 aus dem Segment 4a für die Ausformung des Abschnitts 4 für das Verpressen des Kabels 7 gebogen.

In dem zweiten Ausführungsbeispiel umfasst das Herstellverfahren des Kabelschuhs 1 ferner nach dem Schritt der Druckformung des Abschnitts 4 für das Verpressen des Kabels 7 den Schritt des Verbiegens des Verbindungsabschnitts 5 gegenüber dem Abschnitt 4 für das Verpressen des Kabels *7* in die zweite gegenseitige Position und den Schritt des Verbiegens der Schenkel 6, wie der Fig. 3f zu entnehmen ist.

Das Verfahren nach dem zweiten Ausführungsbeispiel unterscheidet sich daher vom ersten Ausführungsbeispiel insbesondere in der konkreten Ausführung der Biegung des Verbindungsabschnitts 5 in die Stufenform. Das erste Ausführungsbeispiel ist in dieser Hinsicht vorteilhafte als das zweite Ausführungsbeispiel, da es besser die Einbausituation im Fahrzeug beachtet.

In einem weiteren Ausführungsbeispiel des Herstellverfahrens des Kabelschuhs 1 gemäß der vorliegenden Erfindung umfasst dieses Verfahren keine Schritte des Verbiegens des Verbindungsabschnitts 5 gegenüber dem Abschnitt 4 für das Verpressen des Kabels 7 und keine Biegung der Schenkel 6. Das resultierende Produkt in dieser Ausführung ist ein Kabelschuh 1, dessen Hohlraum 9 für das Einstecken des Kabels 7 in einer zur Achse des Anbindungsloches 3a ungefähr senkrechten Richtung mündet.

In einem weiteren Ausführungsbeispiel des Herstellverfahrens des Kabelschuhs 1 gemäß der vorliegenden Erfindung wird die Biegung im Schritt des Verbiegens des Verbindungsabschnitts 5 gegenüber dem Abschnitt 4 für das Verpressen des Kabels 7 nur partiell ausgeführt. Also der Abschnitt 4 für das Verpressen des Kabels 7 in die Richtung hin zum Verbindungsabschnitt 5 gebogen, liegt jedoch an diesen nicht voll an, sondern schließt mit dieser einen bestimmten Winkel ein.

In einem weiteren Ausführungsbeispiel des Herstellverfahrens des Kabelschuhs 1 gemäß der vorliegenden Erfindung umfasst dieses Verfahren keinen Schritt des Verbiegens des Verbindungsabschnitts 5 in die Stufenform, wobei der Abschnitt 4 für das Verpressen des Kabels 7 in so eine Form tiefgezogen wird, die ebenfalls keine Stufenform aufweist, sofern bei dieser Ausführung die mögliche Verformung des Kabelschuhs 1 beim Einbau an einer ebenen Karosseriefläche anderweitig vermieden wird.

Der Kabelschuh 1 gemäß der vorliegenden Erfindung ist im ersten Ausführungsbeispiel, dargestellt in Fig. 1f, als kompaktes Teil erzeugt und umfasst einen Abschnitt 3 für den Anschluss des Kabelschuhs 1 an die Fahrzeugkarosserie und einen Abschnitt 4 für das Verpressen des Kabels 7. Diese Abschnitte sind durch einen Verbindungsabschnitt 5 miteinander verbunden. Der Abschnitt 3 für den Anschluss des Kabelschuhs 1 an die Fahrzeugkarosserie hat im ersten Ausführungsbeispiel eine flache Form und umfasst einen Anbindungsloch 3a, der ein kreisförmiges Profil aufweist und senkrecht durch den Abschnitt 3 für den Anschluss des Kabelschuhs 1 an die Fahrzeugkarosserie verläuft. Der Abschnitt 3 für den Anschluss des Kabelschuhs 1 an die Fahrzeugkarosserie ist also gleich wie im oben beschriebenen ersten Ausführungsbeispiel des Rohlings 2 ausgeführt. Alternativ ist der Abschnitt 3 für den Anschluss des Kabelschuhs 1 an die Fahrzeugkarosserie unterschiedlich ausgeführt, beispielsweise hat es eine andere Form oder der Anbindungsloch 3a hat ein anderes Profil, sofern durch diese Ausführung ein verlässlicher Anschluss des Kabelschuhs 1 an die Fahrzeugkarosserie beispielsweise mittels einer Schraube oder anderer Verbindungselemente ermöglicht wird.

Der Verbindungsabschnitt 5 ist im ersten Ausführungsbeispiel als ein stufenförmig gebogener Metallstreifen ausgeführt. Der Verbindungsabschnitt 5 umfasst somit einen hochgestellten Abschnitt und zwei abgesenkte Abschnitte, die imaginär durch die ausgeführte Biegung getrennt sind. Der erste abgesenkte Abschnitt des Verbindungsabschnitts 5 ist an seinem Ende mit dem Abschnitt 4 für das Verpressen des Presskabels 7 verbunden, wobei an der Anbindungsstelle der Abschnitt 4 für das Verpressen des Kabels 7 hin zum Verbindungsabschnitt 5 so gebogen ist, so dass es bevorzugt diesen anliegt. Der zweite abgesenkte Abschnitt des Verbindungsabschnitts 5 ist mit dem Abschnitt 3 für den Anschluss des Kabelschuhs 1 an die Fahrzeugkarosserie verbunden und liegt mit dieser in gleicher Ebene. Der hochgesetzte Abschnitt des Verbindungsabschnitts 5 umfasst auch die Schenkel 6, die sich aus dem Verbindungsabschnitt 5 in der Richtung senkrecht zu seiner längsten Abmessung und jeweils an der gegenüberliegenden Seite des Verbindungsabschnitts 5 ausbreiten und so zueinander gebogen sind, dass sie den Abschnitt 4 für das Verpressen des Kabels 7 umschließen.

Der Abschnitt 4 für das Verpressen des Kabels 7 weist eine Hohlform auf, die den Hohlraum 9 für das Einsätzen des Kabels 7 abgrenzt. Der Hohlraum 9 für das Einstecken des Kabels 7 ist in dem ersten Ausführungsbeispiel rotationssymmetrisch und in der Richtung senkrecht zum Anbindungsloch 3a mündet, d. h. die Achse des Hohlraums 9 für das Einstecken des Kabels 7 ungefähr senkrecht zur Achse des Anbindungslochs 3a ist. Der Hohlraum 9 für das Einstecken des Kabels 7 beziehungsweise der eigentliche Abschnitt 4 für das Verpressen des Kabels 7 umfasst einen der Mündung des Hohlraums 9 für das Einstecken des Kabels 7 näher gelegenen Abschnitt mit größerem Durchmesser und einen von der Mündung des Hohlraums 9 für das Einstecken des Kabels 7 weiter gelegenen Abschnitt mit kleinerem Durchmesser. Wie beispielsweise der Fig. 1f beziehungsweise Fig. 4 zu entnehmen ist, zwischen diesen zwei Abschnitten mit unterschiedlichen Durchmessern ein sich allmählich verengender Bereich. Dank dieser Form liegen der Abschnitt 4 zum Verpressen des Kabels 7 und Verbindungsabschnitt 5 vorteilhaft zueinander an, wobei die Schenkel 6 den Abschnitt mit einem kleineren Durchmesser des Abschnitts 4 zum Verpressen des Kabels 7 umschließen.

Die Schenkel 6 sind in dem ersten Ausführungsbeispiel so ausgeführt, dass sie eine ausreichende Länge aufweisen, um die Funktion der zusätzlichen Fixierung des Abschnitts 4 für das Verpressen des Kabels 7 am Verbindungsabschnitt 5 zu erfüllen, und gleichzeitig sind sie nicht zu lang, damit sie sich nach dem Verbiegen nicht überlappen. Alternativ ist es auch möglich, dass sich die Schenkel 6 überlappen, oder so lang sind, dass sie im gebogenen Zustand fast aneinander anliegen. Zusätzlich können diese Schenkel 6 aneinander oder an der Außenfläche des Abschnitts 4 für das Verpressen des Kabels 7 befestigt werden, um eine noch zuverlässigere Fixierung zu gewährleisten, beispielsweise unter Nutzung eines Lasers. Alternativ breitet sich aus dem Verbindungsabschnitt 5 nur ein Schenkel 6, sofern dieser ausreichend lang ist, um in der gebogenen Form den Abschnitt 4 für das Verpressen des Kabels 7 zu umschließen.

In einer bevorzugten Ausführung ist der Kabelschuh 1 mit einem weiteren Kabelschuh 1 mittels eines Verbindungsstreifens 10 verbunden, wodurch eine Reihe 11 von mittels des Verbindungsstreifens 10 miteinander verbundenen Kabelschuhen1 entsteht. In dem ersten Ausführungsbeispiel ist der Verbindungsstreifen 10 so ausgeführt, dass er die jeweiligen Abschnitte 3 für den Anschluss des Kabelschuhs 1 an die Fahrzeugkarosserie der einzelnen benachbarten Kabelschuhe 1 verbindet, wie in Fig. 2 dargestellt. Alternativ verbindet der Verbindungsstreifen 10 andere Stellen der einzelnen benachbarten Kabelschuhe 1, sofern die Funktion der resultierenden Kabelschuhe 1 oder deren Herstellung durch diese Ausführung nicht verhindert oder eingeschränkt wird. Die Reihe 11 der mit dem Verbindungsstreifen 10 miteinander verbundenen Kabelschuhen 1 kann in die Maschinen für die automatisierte Herstellung von Kabelbäumen integriert werden, was eine erhebliche Zeit- und Finanzersparnis darstellt.

Im ersten Ausführungsbeispiel wird der Kabelschuh 1 nach dem Herstellverfahren des Kabelschuhs 1 gemäß dem ersten Ausführungsbeispiel erzeugt. In alternativen Ausführungen wird der Kabelschuh 1 nach dem Herstellverfahren gemäß einem der weiteren Ausführungsbeispiele erzeugt.

Im zweiten Ausführungsbeispiel wird der Kabelschuh 1 mit einer anderen Ausführung der Verbiegung des Verbindungsabschnitts 5 in eine Stufenform erzeugt. Wie der Fig. 5 zu entnehmen ist, erfolgt diese Biegung ungefähr in der Mitte der längsten Abmessung, d. h. der Länge, des Verbindungsabschnitts 5, wodurch ein hochgestellter und abgesenkter Abschnitt entsteht. Der hochgestellte Abschnitt des Verbindungsabschnitts 5 schließt an den Abschnitt 3 für den Anschluss des Kabelschuhs 1 an die Fahrzeugkarosserie so an, dass er deren Verlängerung bildet und in gleicher Ebene mit dieser liegt. Der abgesenkte Abschnitt des Verbindungsabschnitts 5 ist an seinem Ende mit dem Abschnitt 4 für das Verpressen des Kabels 7 verbunden, wobei an der Anbindungsstelle der Abschnitt 4 für das Verpressen des Kabels 7 hin zum Verbindungsabschnitt 5 so gebogen ist, dass er bevorzugt diesen anliegt. Der hochgestellte Abschnitt des Verbindungsabschnitts 5 umfasst auch die Schenkel 6, die sich aus dem Verbindungsabschnitt 5 in der Richtung senkrecht zu seiner längsten Abmessung und jeweils an der gegenüberliegenden Seite des Verbindungsabschnitts 5 ausbreiten und so zueinander gebogen sind, dass sie den Abschnitt 4 für das Verpressen des Kabels 7 umschließen.

Die elektrisch leitende Verbindung zwischen dem Kabel 7 und dem Kabelschuh 1, der nach dem Herstellverfahren des Kabelschuhs 1 gemäß der vorliegenden Erfindung erzeugt wurde, wird durch das Verpressen des Kabels 7 in den Hohlraum 9 für das Einstecken des Kabels 7 sichergestellt. Vor dem eigentlichen Prozess des Verpressens wird zunächst der Endabschnitt des Kabels 7 abisoliert. Anschließend wird eine Dichtung 8 in den Hohlraum 9 für das Einstecken des Kabels 7 eingelegt, die sich drinnen vorteilhaft an dem Bereich mit allmählicher Verengung abstützt und in dem Abschnitt mit größerem Durchmesser liegt. Die Dichtung 8 umfasst eine Öffnung für das Einstecken des Kabels 7, das durch deren Mitte verläuft, und wird in einer vorteilhaften Ausführung aus Silikonmaterial erzeugt.

Anschließend wird durch die Öffnung in der Dichtung 8 in den Hohlraum 9 für das Einstecken des Kabels 7 das Kabel 7 eingesteckt, und zwar mit dem abisolierten Abschnitt 7a des Kabels 7. Der abisolierte Abschnitt 7a des Kabels 7 befindet sich somit vorteilhaft im Abschnitt mit einem kleineren Durchmesser des Abschnitts 4 für das Verpressen des Kabels 7, wie in Fig. 4 bzw. Fig. 5 dargestellt ist. Die Dichtung 8 ist in deren Form so ausgeführt, dass sie das Eindringen des Wassers aus der äußeren Umgebung in den abisolierten Abschnitt 7a des Kabels 7 verhindert.

Anschließend wird der Abschnitt 4 für das Verpressen des Kabels 7 mit dem eingesteckten Kabel 7 und der Dichtung 8 der Wirkung einer äußeren Kraft ausgesetzt, die eine Verformung des Abschnitts 4 für das Verpressen des Kabels 7 bewirkt, infolge der eine elektrisch leitfähigen und wasserdichte Verbindung zwischen dem Kabel 7 und dem Kabelschuh 1 erzeugt wird. Für das Verpressen des Kabels kann somit ein Standardcrimpverfahren verwendet werden, die dem Fachkundigen bekannt ist.

Dadurch, dass in einer bevorzugten Ausführung die Herstellung der Kabelschuhe 1 so erfolgt, dass die einzelnen Kabelschuhe 1 mittels eines Verbindungsstreifens 10 miteinander verbunden sind, kann auch der Prozess der anschließenden Abdichtung und des Verpressens des Kabels 7 an diesem Verbindungsstreifen 10 realisiert werden. Die Reihe 11 der mit dem Verbindungsstreifen 10 miteinander verbundenen Kabelschuhen 1 kann somit in die Maschinen für eine automatisierte Herstellung von Kabelbäumen integriert werden, die dem Fachkundigen gut bekannt sind, was eine erhebliche Zeit- und Finanzersparnis darstellt.

### Gewerbliche Anwendbarkeit

Der oben beschriebene Kabelschuh und sein Herstellverfahren können auch in anderen Industriezweigen als der Automobilindustrie eingesetzt werden.

### Bezugszeichenliste

- 1: Kabelschuh
- 2: Rohling
- 3: Abschnitt für den Anschluss des Kabelschuhs an die Fahrzeugkarosserie
- 3a.: Anbindungsloch
- 4: Abschnitt für das Verpressen des Kabels
- 4a.: Segment zur Ausformung des Abschnitts für das Verpressen des Kabels
- 4b.: die erste Teilausgestaltung des Abschnitts für das Verpressen des Kabels
- 4c.: die zweite Teilausgestaltung des Abschnitts für das Verpressen des Kabels
- 5: Verbindungsabschnitt
- 6: Schenkel
- 7: Kabel
- 7a.: abisolierter Kabelabschnitt
- 8: Dichtung
- 9: Hohlraum für das Einstecken des Kabels
- 10: Verbindungsstreifen
- 11: Reihe mit Verbindungsstreifen miteinander verbundenen Kabelschuhen

## Patentansprüche

1. Herstellverfahren eines Kabelschuhs (1) umfassend folgende nacheinander gehende Schritte:
den Schritt der Bereitstellung eines Metallbandes und
den Schritt des Ausschneidens eines Rohlings (2) aus dem Metallband, wobei dieser Rohling (2) als ein kompaktes Einzelteil ausgebildet ist und einen Abschnitt (3) für einen Anschluss des Kabelschuhs (1) an eine Fahrzeugkarosserie und ein Segment (4a) zur Ausgestaltung eines Abschnitts (4) für ein Verpressen eines Kabels (7) umfasst, die durch einen Verbindungsabschnitt (5) miteinander verbunden sind, wobei der Abschnitt (3) für den Anschluss des Kabelschuhs (1) an die Fahrzeugkarosserie ein Verbindungsloch (3a) umfasst,
**dadurch gekennzeichnet, dass** es ferner nach dem Schritt des Ausschneidens des Rohlings (2) aus dem Metallband den Schritt des Tiefziehens des Abschnitts (4) für das Verpressen des Kabels (7) aus dem Segment (4a) zur Ausgestaltung des Abschnitts (4) für das Verpressen des Kabels (7) durch die Krafteinwirkung eines Werkzeugs in senkrechter Richtung zur Segmentfläche des Segments (4a) zur Ausgestaltung des Abschnitts (4) für das Verpressen des Kabels (7) umfasst, wobei das Werkzeug aus Ziehstempeln und Ziehmatritzen besteht, wobei die Krafteinwirkung durch einen jeweiligen Ziehstempel des Werkzeugs erfolgt, der mit Kraft auf das Segment (4a) einwirkt, das sich an einer jeweiligen Ziehmatritze des Werkzeugs befindet, wobei der resultierende Abschnitt (4) für das Verpressen des Kabels (7) einen Hohlraum (9) zum Einsetzen des Kabels (7) aufweist.

2. Herstellverfahren des Kabelschuhs (1) nach Anspruch 1 **dadurch gekennzeichnet, dass** es ferner nach dem Schritt des Tiefziehens des Abschnitts (4) für das Verpressen des Kabels (7) den Schritt des Verbiegens des Verbindungsabschnitts (5) hin zum Abschnitt (4) für das Verpressen des Kabels (7) umfasst, so dass der Hohlraum (9) zum Einstecken des Kabels (7) aus dem Abschnitt (4) für das Verpressen des Kabels (7) ungefähr in senkrechter Richtung zur Achse des Anbindungslochs (3a) mündet.

3. Herstellverfahren des Kabelschuhs (1) nach Anspruch 2 **dadurch gekennzeichnet, dass** bei dem Schritt des Ausschneidens des Rohlings (2) aus dem Metallband an dem Verbindungabschnitt (5) mindestens ein Schenkel (6) ausgeschnitten wird, der Bestandteil des kompakten Rohlings (2) ist und an den Verbindungsabschnitt (5) ungefähr senkrecht zur längsten Abmessung des Verbindungsabschnitts (5) anschließt, wobei das Herstellverfahren des Kabelschuhs (1) weiter nach dem Schritt des Verbiegens des Verbindungsabschnitts (5) gegenüber dem Abschnitt (4) für das Verpressen des Kabels (7) den Schritt des Verbiegens mindestens eines Schenkels (6) umfasst, indem dieser mindestens ein Schenkel (6) den Abschnitt (4) für das Verpressen des Kabels (7) umschließt.

4. Herstellverfahren des Kabelschuhs (1) nach einem beliebigen der vorgenannten Ansprüche **dadurch gekennzeichnet, dass** es vor dem Schritt des Tiefziehens des Abschnitts (4) für das Verpressen des Kabels (7) oder nach dem Schritt des Tiefziehens des Abschnitts (4) für das Verpressen des Kabels (7) den Schritt des Verbiegens des Verbindungsabschnitts (5) in die Form einer Stufe umfasst.

5. Herstellverfahren des Kabelschuhs (1) nach einem beliebigen der vorgenannten Ansprüche **dadurch gekennzeichnet, dass** im Schritt des Ausschneidens des Rohlings (2) aus dem Metallband das Segment (4a) zur Ausgestaltung des Abschnitts (4) für das Verpressen des Kabels (7) in Form einer Scheibe erzeugt wird.

6. Herstellverfahren des Kabelschuhs (1) nach einem beliebigen der vorgenannten Ansprüche **dadurch gekennzeichnet, dass** bei dem Schritt des Ausschneidens des Rohlings (2) aus dem Metallband der Rohling (2) so ausgeschnitten wird, dass er mit einem nächsten Rohling (2) durch einen Verbindungsstreifen (10) verbunden ist, wobei das resultierende Produkt eine Reihe (11) mittels Verbindungsstreifen (10) miteinander verbundener Kabelschuhe (1) ist.

7. Kabelschuh (1) umfassend einen Abschnitt (3) für einen Anschluss des Kabelschuhs (1) an eine Fahrzeugkarosserie und einen Abschnitt (4) für ein Verpressen eines Kabels (7), die durch einen Verbindungsabschnitt (5) miteinander verbunden sind, wobei der Abschnitt (3) zum Anschluss des Kabelschuhs (1) an die Fahrzeugkarosserie ein Anbindungsloch (3a) und der Abschnitt (4) für das Verpressen des Kabels (7) einen Hohlraum (9) zum Einstecken des Kabels (7) umfasst, wobei der Kabelschuh (1) als kompaktes Einzelteil ausgebildet ist und wobei der Verbindungsabschnitt (5) mindestens einen Schenkel (6) umfasst, der Bestandteil des kompakten Einzelteils des Kabelschuhs (1) ist, wobei mindestens ein Schenkel (6) den Abschnitt (4) für das Verpressen des Kabels (7) umschließt, **dadurch gekennzeichnet, dass** der Abschnitt (4) zum Verpressen des Kabels (7) einen ungefähr in senkrechter Richtung zur Achse des Anbindungslochs (3a) gemündeten tiefgezogenen Hohlraum (9) zum Einsetzen des Kabels (7) aufweist.

8. Kabelschuh (1) nach Anspruch 7 **dadurch gekennzeichnet, dass** er durch das Herstellverfahren des Kabelschuhs (1) nach einem der Ansprüche 1 bis 6 hergestellt wird.

## Claims

1. Method for manufacturing a cable lug (1) comprising the following successive steps:
the step of providing a metal strip and
the step of cutting a blank (2) from the metal strip, wherein this blank (2) is configured as a compact single part and comprises a section (3) for connecting the cable lug (1) to a vehicle body and a segment (4a) for forming a section (4) for pressing a cable (7), which are connected to one another by a connecting section (5), wherein the section (3) for connecting the cable lug (1) to the vehicle body comprises a connecting hole (3a),
**characterized in that** it further comprises, after the step of cutting the blank (2) from the metal strip, the step of deep drawing the section (4) for pressing the cable (7) from the segment (4a) to form the section (4) for pressing the cable (7) through the force action of a tool in a direction perpendicular to the segment surface of the segment (4a) to form the section (4) for pressing the cable (7), wherein the tool consists of drawing punches and drawing dies, wherein the force is exerted by a respective drawing punch of the tool which acts with force on the segment (4a) which is located on a respective drawing die of the tool, wherein the resulting section (4) for pressing the cable (7) has a cavity (9) for inserting the cable (7).

2. Method for manufacturing the cable lug (1) according to claim 1 **characterized in that** it further comprises, after the step of deep drawing the section (4) for pressing the cable (7), the step of bending the connecting section (5) towards the section (4) for pressing the cable (7), so that the cavity (9) for inserting the cable (7) opens from the section (4) for pressing the cable (7) approximately in a direction perpendicular to the axis of the connection hole (3a).

3. Method for manufacturing the cable lug (1) according to claim 2 **characterized in that** in the step of cutting the blank (2) from the metal strip, at least one leg (6) is cut out at the connecting section (5), which leg is part of the compact blank (2) and adjoins the connecting section (5) approximately perpendicular to the longest dimension of the connecting section (5), wherein the method for manufacturing the cable lug (1) further comprises, after the step of bending the connecting section (5) relative to the section (4) for pressing the cable (7), the step of bending at least one leg (6), so that this at least one leg (6) surrounds the section (4) for pressing the cable (7).

4. Method for manufacturing the cable lug (1) according to any one of the preceding claims **characterized in that** before the step of deep drawing the section (4) for pressing the cable (7) or after the step of deep drawing the section (4) for pressing the cable (7), it comprises the step of bending the connecting section (5) into the shape of a step.

5. Method for manufacturing the cable lug (1) according to any one of the preceding claims **characterized in that** in the step of cutting the blank (2) from the metal strip, the segment (4a) for forming the section (4) for pressing the cable (7) is produced in the form of a disc.

6. Method for manufacturing the cable lug (1) according to any one of the preceding claims **characterized in that** in the step of cutting the blank (2) from the metal strip, the blank (2) is cut out in such a way that it is connected to a next blank (2) by a connecting strip (10), wherein the resulting product is a series (11) of cable lugs (1) connected to one another by connecting strips (10).

7. Cable lug (1) comprising a section (3) for connecting the cable lug (1) to a vehicle body and a section (4) for pressing a cable (7), which are connected to each other by a connecting section (5), wherein the section (3) for connecting the cable lug (1) to the vehicle body comprises a connecting hole (3a) and the section (4) for pressing the cable (7) comprises a cavity (9) for inserting the cable (7), wherein the cable lug (1) is configured as a compact single part and wherein the connecting section (5) comprises at least one leg (6) which is part of the compact single part of the cable lug (1), wherein at least one leg (6) surrounds the section (4) for pressing the cable (7) **characterized in that** the section (4) for pressing the cable (7) has a deep-drawn cavity (9) which opens approximately in a direction perpendicular to the axis of the connection hole (3a) for inserting the cable (7).

8. Cable lug (1) according to claim 7 **characterized in that** it is manufactured by the manufacturing method for the cable lug (1) according to any one of claims 1 to 6.

## Revendications

1. Procédé de fabrication d'une cosse de câble (1) comprenant les étapes successives suivantes :
l'étape de fourniture d'une bande métallique et
l'étape de découpe d'une ébauche (2) à partir de la bande métallique, dans lequel cette ébauche (2) est formée comme une partie individuelle compacte et comprend une section (3) pour un raccordement de la cosse de câble (1) à une carrosserie de véhicule et un segment (4a) pour la configuration d'une section (4) pour une compression d'un câble (7) qui sont reliés l'un à l'autre par une section de liaison (5), dans lequel la section (3) comprend un trou de liaison (3a) pour le raccordement de la cosse de câble (1) à la carrosserie de véhicule,
**caractérisé en ce qu'**il comprend de plus, après l'étape de la découpe de l'ébauche (2) à partir de la bande métallique, l'étape de l'emboutissage profond de la section (4) pour la compression du câble (7) à partir du segment (4a) pour la configuration de la section (4) pour la compression du câble (7) sous l'action de la force d'un outil dans une direction perpendiculaire à la surface de segment du segment (4a) pour la configuration de la section (4) pour la compression du câble (7), dans lequel l'outil se compose de poinçons d'emboutissage et de matrices d'emboutissage, dans lequel l'action de la force est effectuée par un poinçon d'emboutissage respectif de l'outil qui agit avec force sur le segment (4a) qui se trouve au niveau d'une matrice d'emboutissage respective de l'outil, dans lequel la section résultante (4) pour la compression du câble (7) présente un espace creux (9) pour l'insertion du câble (7).

2. Procédé de fabrication de la cosse de câble (1) selon la revendication 1 **caractérisé en ce qu'**il comprend de plus, après l'étape de l'emboutissage profond de la section (4) pour la compression du câble (7), l'étape de pliage de la section de liaison (5) vers la section (4) pour la compression du câble (7), de sorte que l'espace creux (9) pour l'enfichage du câble (7) débouche de la section (4) pour la compression du câble (7) à peu près dans une direction perpendiculaire à l'axe du trou de liaison (3a).

3. Procédé de fabrication de la cosse de câble (1) selon la revendication 2, **caractérisé en ce que** lors de l'étape de la découpe de l'ébauche (2) à partir de la bande métallique, au moins une branche (6) est découpée au niveau de la section de liaison (5), branche qui fait partie de l'ébauche (2) compacte et se raccorde à la section de liaison (5) à peu près perpendiculairement à la dimension la plus longue de la section de liaison (5), dans lequel le procédé de fabrication de la cosse de câble (1) comprend en outre, après l'étape du pliage de la section de liaison (5) par rapport à la section (4) pour la compression du câble (7), l'étape du pliage d'au moins d'une branche (6) **en ce que** cette au moins une branche (6) entoure la section (4) pour la compression du câble (7).

4. Procédé de fabrication de la cosse de câble (1) selon l'une quelconque des revendications précédentes, **caractérisé en ce qu'**il comprend, avant l'étape de l'emboutissage profond de la section (4) pour la compression du câble (7) ou après l'étape de l'emboutissage profond de la section (4) pour la compression du câble (7), l'étape du pliage de la section de liaison (5) sous la forme d'un gradin.

5. Procédé de fabrication de la cosse de câble (1) selon l'une quelconque des revendications précédentes, **caractérisé en ce que** dans l'étape de la découpe de l'ébauche (2) à partir de la bande métallique, le segment (4a) est généré pour la configuration de la section (4) pour la compression du câble (7) sous la forme d'un disque.

6. Procédé de fabrication de la cosse de câble (1) selon l'une quelconque des revendications précédentes, **caractérisé en ce que** lors de l'étape de la découpe de l'ébauche (2) à partir de la bande métallique, l'ébauche (2) est découpée de sorte qu'elle soit reliée à une ébauche (2) prochaine par une bande de liaison (10), dans lequel le produit résultant est une série (11) de cosses de câble (1) reliées entre elles au moyen de bandes de liaison (10).

7. Cosse de câble (1) comprenant une section (3) pour un raccordement de la cosse de câble (1) à une carrosserie de véhicule et une section (4) pour une compression d'un câble (7) qui sont reliées entre elles par une section de liaison (5), dans laquelle la section (3) comprend un trou de liaison (3a) pour le raccordement de la cosse de câble (1) à la carrosserie de véhicule et la section (4) pour la compression du câble (7) un espace creux (9) pour l'enfichage du câble (7), dans laquelle la cosse de câble (1) est formée comme partie individuelle compacte et dans laquelle la section de liaison (5) comprend au moins une branche (6) qui fait partie de la partie individuelle compacte de la cosse de câble (1), dans laquelle au moins une branche (6) entoure la section (4) pour la compression du câble (7), **caractérisée en ce que** la section (4) pour la compression du câble (7) présente un espace creux (9) embouti profondément qui débouche à peu près dans une direction perpendiculaire à l'axe du trou de liaison (3a) pour l'insertion du câble (7).

8. Cosse de câble (1) selon la revendication 7, **caractérisée en ce qu'**elle est fabriquée par le procédé de fabrication de la cosse de câble (1) selon l'une quelconque des revendications 1 à 6.
